# EUROPÄISCHE PATENTSCHRIFT

(11) **EP 1 728 722 B1**
(45) Veröffentlichungstag und Bekanntmachung des Hinweises auf die Patenterteilung: **19.09.2012**
(21) Anmeldenummer: 06010920.4
(22) Anmeldetag: 26.05.2006
(51) Int. Cl.: B65B 51/04, B65B 25/06

(54) **Clipmaschine mit einem Verschliesshebel**
Clipping apparatus with a locking lever
Dispositif de serrage par clip avec un levier de verrouillage

(30) Priorität: 01.06.2005 DE 102005025173
(43) Veröffentlichungstag der Anmeldung: 06.12.2006
(73) Patentinhaber: Poly-clip System GmbH & Co. KG, 60489 Frankfurt am Main (DE)
(72) Erfinder: Ebert, Detlef, 61231 Bad Nauheim (DE)
(74) Vertreter: Eisenführ, Speiser & Partner

(56) Entgegenhaltungen:
- GB-A- 1 563 372
- US-B1- 6 182 734
- US-B1- 6 298 635

## Beschreibung

Die Erfindung betrifft eine Clipmaschine mit wenigstens einem Verschließhebel gemäß dem Oberbegriff des Anspruchs 1.

Mit Clipmaschinen der genannten Art werden typischerweise Würste mit flüssigem bis zähpastösem oder auch granularem Inhalt portioniert und verschlossen. Dabei wird zunächst das Füllgut in eine Schlauchhülle (Darm) eingebracht und danach in einem ersten Arbeitstakt mittels Verdrängerelementen in Portionen abgeteilt. Die Verdrängerelemente schnüren dazu die Schlauchhülle in radialer Richtung ein und verdrängen das in dem Einschnürbereich befindliche Füllgut in axialer Richtung ― bezogen auf die Schlauchachse. Im Einschnürbereich wird so ein Schlauchzopf gebildet. Auf dem gebildeten Schlauchzopf werden im nächsten Arbeitstakt ein oder wahlweise zwei Verschlusselemente (Clips) mittels zwei (bzw. vier) gegeneinander bewegter Verschließwerkzeuge aufgebracht und um den Schlauchzopf verschlossen. Die Verschließwerkzeuge umfassen paarweise jeweils einen Stempel und eine Matrize, zwischen welchen der Clip während des Verschließens umgeformt wird. Im Fall zweier nebeneinander um den Schlauchzopf verschlossener Clips (Doppelclipanordnung) kann der Schlauchzopf mittels eines Messers dazwischen durchtrennt werden, um die Würste zu vereinzeln. Danach werden die Verdränger, Verschließwerkzeuge und das Messer in ihre Ausgangs- oder Öffnungsstellung zurückbewegt. Ein Arbeitszyklus ist beendet. Nachfolgende Beschreibung ist auf die einfache Anordnung eines Paares von Verschließwerkzeugen bezogen. Sie kann jedoch ohne Weiteres auf eine Doppelclipanordnung übertragen werden.

Wenigstens eines der Verschließwerkzeuge (Stempel und/oder Matrize) ist an dem eingangs beschriebenen Verschließhebel angebracht und führt davon während des Verschließvorgangs eine ― bezogen auf die Schlauchachse ― im Wesentlichen radiale Schwenkbewegung um die Schwenkachse aus. Zeitgleich und/oder anschließend an die ausgeführte Schwenkbewegung des Verschließhebels mit Verschließwerkzeug aus dessen Öffnungsstellung in dessen Schließstellung wird auch das zweite Verschließwerkzeug in einer Schwenkbewegung oder einer linearen Bewegung oder einer Überlagerung aus beiden Bewegungsformen mit dem ersten Verschließwerkzeug zum Verschließen des oder der Clips in Eingriff gebracht.

Bei solchen Clipmaschinen steht meist ein Kurvenantrieb zur Verfügung, der die Bewegung des Verschließhebels mittels einer Kurvenrolle von einer Kurvenscheiben abnimmt. Als Antriebselement ist typischerweise eine Hebelanordnung vorgesehen, die diese Bewegung auf den Verschließhebel überträgt. Alternativ oder zusätzlich zu dem Kurvenantrieb kann auch ein linearer Fluidantrieb, typischerweise ein Pneumatikantrieb, vorgesehen sein.

Hierbei werden sehr große Kräfte (bis zu 15 kN) über die Verschließwerkzeuge auf den oder die Verschließhebel aufgebracht. Dies führt einerseits zu einer für das Bedienpersonal unangenehmen Geräuschbildung und andererseits dazu, dass der Verschließhebel ausreichend stark dimensioniert werden muss, damit er der Belastung standhält. Letzteres führt wiederum zu einem hohen Gewicht des Verschließhebels und somit zu einem großen Massenträgheitsmoment. Da der motorische Antrieb einschließlich aller Antriebselemente (Kurvenscheibe, Kurvenrolle und Hebelanordnung) nicht beliebig groß ausgelegt werden kann, ist auch die Arbeitsgeschwindigkeit der Clipmaschine nicht ohne Weiteres steigerbar.

Aufgabe der vorliegenden Erfindung ist es, eine Maschine der eingangs genannten Art dahingehend zu verbessern, dass die Effizienz der Clipmaschine ohne höhere Antriebsauslegung gesteigert werden kann.

Die Aufgabe wird durch eine Clipmaschine der eingangs genannten Art mit den Merkmalen des kennzeichnenden Teils des Anspruchs 1 gelöst.

Die Verschließhebel wurden in bekannter Weise aus Aluminiumguss gefertigt. Dies hat neben den oben geschilderten Nachteilen ferner zur Folge, dass das Lagerelement, Aufnahmeelement und Krafteinleitungselement sowie sonstige Funktionselemente wie Kurven oder Laufflächen und Montagepunkte erst durch Nacharbeitung mit der notwendigen Präzision an dem Gussteil gefertigt werden können. Demgegenüber wird der Verschließhebel aus Faser-Kunststoff-Verbund (FKV) in Einem vollständig gebrauchsfertig hergestellt. Die notwendige Präzision ergibt sich durch die vorgefertigte Gussform, in die das Lagerelement, das Aufnahmeelement, das Krafteinleitungselement und ggf. weitere Funktionselemente so eingelegt werden, dass die Schwenkachse, der Krafteinleitungspunkt, die Aufnahme des ersten Verschließwerkzeugs und dergleichen ohne Nachbearbeitung innerhalb der gewährbaren Toleranz zueinander ausgerichtet sind.

Aufgrund der erheblich geringeren spezifischen Dichte des Faser-Kunststoff-Verbunds, insbesondere bei Verwendung eines kohlefaserverstärkten Kunststoffes (CFK), kann das Massenträgheitsmoment des Verschließhebels wenigstens unter Beibehaltung und teilweise sogar bei Verbesserung der mechanischen Belastbarkeit um etwa 30 % reduziert werden. Dies bewirkt, dass sämtliche Antriebselemente in entsprechendem Maße kleiner und leichter dimensioniert und die Kosten der gesamten Clipmaschine reduziert bzw. die Arbeitsgeschwindigkeit der Clipsmaschine bei gleichbleibender Dimensionierung der Antriebselemente gesteigert werden können. Auch bewirkt die Verwendung eines FKV-Werkstoffes aufgrund anderer Resonanzeigenschaften, dass die schlagartige Verschlussbewegung der Verschließwerkzeuge eine akustische Dämpfung erfährt, wodurch der Verschließvorgang nur noch eine unerhebliche akustische Belastung für das bedienendende Personal darstellt. Ferner erweist sich die Verwendung eines FKV-Werkstoffes, und insebsondere die Verwendung von CFK, vorteilhafterweise als lebensmittelverträglich, sterilisierfähig, temperaturbeständig, chemikalienbeständig (insbesondere Reinigungsmittelbeständig) und hochdruckbeständig. Gegenüber den bekanntermaßen an dieser Stelle verwendeten Aluminiumgussteilen, ist die Oberfläche des erfindungsgemäßen Verschließhebels aus FKV-Material per se glatt. Dadurch kann ein weiterer Nachbearbeitungsgang eingespart werden, ohne die im Bereich der Lebensmittelverarbeitung einzuhaltenden Hygienebedingungen zu missachten.

Weitere Merkmale und Vorteil der erfindungsgemäße Clipmaschine ergeben sich aus den Unteransprüchen. Diese werden nachfolgend unter Bezugnahme auf die beigefügten Figuren in der folgenden Beschreibung eines Ausführungsbeispiels erläutert. Es zeigen:
- Fig. 1: eine schematische Seitenansicht der bewegten Elemente einer Ausführungsform der erfindungsgemäßen Clipmaschine;
- Fig. 2: eine Seitenansicht auf ein Ausführungsbeispiel eines Verschließhebels in der Clipmaschine;
- Fig. 3: eine perspektivische Ansicht eines Ausführungsbeispiels des erfindungsgemäßen Verschließhebels; und
- Fig.4: eine Explosionsdarstellung der Einzelbauteile des Cliphebels gemäß Fig. 3.

Das in Fig. 1 gezeigte Ausführungsbeispiel der erfindungsgemäßen Clipmaschine 100 weist einen Clipmaschinenantrieb 110 mit einer Kurvenscheibe 112 auf, von der mittels einer Kurvenrolle 116 die Bewegung für einen unteren Verschließhebel bzw. Cliphebel 118 abgenommen wird. Ferner weist die Clipmaschinene einen weiteren Clipmaschinenantrieb mit einer Kurbel 130 auf, von der mittels eines Hebelarms 114 die Bewegung für einen oberen Verschließhebel bzw. Cliphebel 120 abgenommen wird. In dem gezeigten Ausführungsbeispiel sind beide Verschließhebel 118, 120 um dieselbe Schwenkachse 122 schwenkbar angelenkt. Der untere Cliphebel 118 trägt an seinem der Schwenkachse 122 fernen Ende ein erstes Verschließwerkzeug 124, welches in dem gezeigten Ausführungsbeispiel eine Matrize ist. In demselben Abstand zur Schwenkachse 122 trägt der obere Cliphebel 120 an seinem der Schwenkachse 122 entgegengesetzten Ende ein zweites Verschließwerkzeug 126, welches hier ein Stempel ist.

Der untere Verschließhebel 118 schwenkt angetrieben über eine untere Kniehebelanordnung als Antriebselement um die gemeinsame Schwenkachse 122 nach oben, wenn das Kniehebelgelenk des unteren Kniehebels durch eine über eine Koppelstange eingeleitete Kraft gestreckt wird. Entsprechend, jedoch zeitversetzt, schwenkt der obere Cliphebel 120 um die gemeinsame Schwenkachse 122 angetrieben über eine obere Kniehebelanordnung als Antriebselement nach unten, wenn das Kniegelenk der oberen Kniehebelanordnung durch eine über eine Koppelstange eingeleitete Kraft gestreckt wird. Dadurch werden die Matrize 124 und der Stempel 126 aufeinander zu bewegt, um in ihrer geschlossenen Stellung einen Clip um die zuvor eingeschnürte Schlauchhülle (nicht gezeigt) verschließen zu können. Bedingt durch die phasenverschobenen Kurven für den obren Cliphebelantrieb und den unteren Cliphebelantrieb auf der Kurvenscheibe 112 befindet sich der untere Verschließhebel 118 bereits in seiner oberen Schließstellung und verharrt dort für einen kurzen Moment, während sich der obere Verschließhebel 120 weiterhin in Richtung auf den unteren Cliphebel 118 zu bewegt. Dabei wird zunächst ein in die Matrize eingeführter Clip von einem nachfolgenden Clipstrang abgetrennt und zwischen der Matrize 124 und dem (nicht dargestellten) Schlauchzopf eingespannt und auf diese Weise gehalten. Nähert sich auch der obere Cliphebel 120 seiner (unteren) Schließstellung wird der Clip um die eingeschnürte Schlauchhülle verschlossen. Ist der Cliphebel 120 in seiner Schließstellung angelangt, löst ein Impuls die Betätigung einer Zylinder-Kolben-Anordnung aus, welche ― im Falle der hier vorliegenden Doppelclipanordnung ― ein Messer antreibt, um den Schlauchzopf zwischen den beiden verschlossenen Clips zu durchtrennen. Danach schwenken der obere und der untere Verschließhebel 118, 120 in ihre Öffnungsstellungen zurück.

Aufgrund der großen Kraft, die zum Schließen des Clips benötigt wird, und des hieraus resultierenden großen Moments, welches auf beide Verschließhebel 118, 120 wirkt, müssen beide Verschließhebel 118, 120 eine sehr große Festigkeit aufweisen. Andererseits müssen beide Hebel eine ausreichend große Schwenkbewegung ausführen, damit auch große Wurstkaliber während des Füllvorgangs in einer zu der in Fig. 1 gezeigten Ebene senkrechten Bewegungsrichtung zwischen den Verschließwerkzeugen 124, 126 hindurch gefördert werden können. Eine ausreichende Festigkeit bei dennoch verhältnismäßig geringem Gewicht und somit einem geringen Massenträgheitsmoment um die Schwenkachse 122 verschafft der erfindungsgemäße untere Verschließhebel 118 wenn er zumindest teilweise aus einem Faser-Kunststoff-Verbund gefertigt ist. Je nach dem, ob einer oder zwei Verschließhebel vorgesehen sind und wie die Schwenkbewegung auf den oder die Verschließhebel aufgeteilt ist, kann es genügen, einen Verschließhebel teilweise aus einem FKV-Werkstoff zu fertigen oder auch beide.

In Fig. 2 ist ein Ausführungsbeispiel eines solchen unteren Verschließhebels 200 in der Seitenansicht gezeigt; der nicht Bestandteil der Erfindung ist. Dieser weist einen Grundkörper 210 auf, der sich im Wesentlichen in der Darstellungsebene erstreckt. In diesen Grundkörper eingelassen sind ein Lagerelement 212, welches eine erste metallische Lageraufnahme umfasst. Diese Lageraufnahme weist Verdrehsicherungen, beispielsweise in Form von Einkerbungen oder Vorsprüngen auf, die verhindern, dass das Lagerelement 212 sich in dem FKV-Werkstoff verdreht. Weiterhin sind in den Grundkörper 210 ein Aufnahmeelement 214 zur Positionierung und Halterung des oder der ersten Verschließwerkzeugs/e und ein Krafteinleitungselement 216 zur Verbindung mit dem Antriebselement eingelassen. Sowohl das Aufnahmeelement 214 als auch das Krafteinleitungselement 216 sind vorzugsweise in Form eines metallischen Einlegeteils in den Grundkörper 210 eingelassen. Ferner weist der Grundkörper Freimachungen 218 auf, durch welche das Gewicht des Verschließhebels 200 reduziert wird, ohne jedoch die vorbestimmte Stabilitätsgrenze des Verschließhebels zu unterschreiten. An Stelle oder zusätzlich den in Fig. 2 gezeigten Durchbrüchen können die Freimachungen 218 in ähnlicher oder unterschiedlicher Anordnung auch nicht durchgebrochene Taschen umfassen, welche den Kraftfluss ggf. anders, jedoch auch mit der Maßgabe ausreichender Stabilität leiten.

Das Ausführungsbeispiel des unteren Verschließhebels gemäß Fig. 3 zeigt in der perspektivischen Darstellung, dass neben dem Grundkörper 310 auch noch ein abgekröpfter Auslegerarm 312 vorgesehen ist, der an einem Ende mit dem Grundkörper 310 verbunden ist. Der abgekröpfte Auslegerarm 312 ragt somit aus der durch den Grundkörper 310 definierten Ebene heraus. In diesem Ausführungsbeispiel besteht das Lagerelement 322 aus einer metallischen Lageraufnahme 324, welche von der einen Seite in den Grundkörper 310 eingelassen ist, so dass die erste Lageraufnahme 324 aus der Ebene des Grundkörpers 310 auf der dem abgekröpften Auslegerarm 312 entgegengesetzten Seite herausragt. Ferner besteht das Lagerelement 322 aus einer zweiten metallischen Lageraufnahme 326, die koaxial zur ersten metallischen Lageraufnahme 324 in den abgekröpften Arm 312 eingelassen ist. Durch diese Lageraufnahmen kann die Lagerung über einen so langen axialen Abschnitt erfolgen, dass der Verschließhebel größeren Biegemomenten in axialer Richtung standhält.

Das Einlassen der Einlegeteile geschieht bei dem Verfahren zur Herstellung eines solchen Cliphebels, beispielsweise bei den Preform-RTM-Fertigungsverfahren, durch das Einlegen des Lagerelements 212, 322 des Aufnahmeelements 214, und des Krafteinleitungselements 216 in ein Formwerkzeug, in welcher ferner der Grundköper 210, 310 und ggf. der Auslegerarm 312 aus Schichten vorgeformter Fasermatten, eines Kohlefasergewebes, schichtweise aufgebaut wird. Im Anschluss wird das Formwerkzeug verschlossen und es wird ein flüssiger Kunststoff (beispielsweise Epoxidharz) unter hohem Druck in die Form eingespritzt bis diese gefüllt ist. Nach dem Aushärten des Kunststoffes kann die Form geöffnet werden und der fertige Verschließhebel 200, 300 entnommen werden. Die Einlegeteile gehen mittels des ausgehärteten Kunststoffs eine formschlüssige Verbindung mit den stabilisierenden Fasermatten ein. Wie die Stabilität der formschlüssigen Verbindung noch erhöht werden kann, lässt sich anhand des Ausführungsbeispiels in der Explosionsdarstellung in Fig. 4 näher erläutern.

In Fig. 4 sind alle Elemente des erfindungsgemäßen Verschließhebels dargestellt. Zunächst werden die aus Fasermatten schichtweise aufgebauten Verschließhebelelemente, nämlich der Grundkörper 410 sowie dem an einem Ende mit dem Grundkörper 410 verbundenen, abgekröpften Auslegerarm 412, beschrieben. Sowohl der Grundkörper 410 als auch der Auslegerarm 412 des Verschließhebels sind aus einem aus vorgeformten Fasermatten Unterteil 414, einem aus vorgeformten Fasermatten Oberteil 416 und einem ebenfalls aus vorgeformten Fasermatten Mittelteil 418 schichtweise zusammengesetzt. Der Grundkörper 410 ist dabei einerseits schichtweise aus dem Unterteil 414 und einem unteren Abschnitt des Oberteils 416 und andererseits schichtweise aus dem Unterteil 414 und einem unteren Abschnitt des Mittelteils 418 aufgebaut. Der abgekröpfte Auslegerarm 412, welcher an einem Ende mit dem Grundkörper 410 verbunden ist und an seinem anderen Ende aus der Ebene des Grundkörpers 410 herausragt, ist seinerseits schichtweise aus einem oberen Abschnitt des Mittelteils 418 und einem oberen Abschnitt des Oberteils 416 schichtweise aufgebaut. Durch diese Sandwichform werden der Grundkörper 410 und der Auslegerarm 412 durch zusammenhängende Fasermatten durchgehend verbunden, was dem Verschließhebel eine hohe Stabilität beschert. Die Stabilität wird ferner durch eine aus vorgeformten Fasermatten gebildete Deckschicht 420 erhöht, die auf die jeweils unteren Abschnitte des Oberteils 416 und des Mittelteils 418 auf der dem Unterteil 414 gegenüberliegenden Seite aufgebracht ist. Hierdurch wird die durch die Zweiteilung des Grundkörpers 410 in dessen oberen Schichten bedingte Schwächung kompensiert.

Zusätzlich sind auf der Oberseite des Grundkörpers 410 weitere Funktionselemente wie beispielsweise eine Distanzplatte 422 aus FKV auflaminiert. Solche Funktionselemente können an beliebiger Stelle auflaminiert sein, je nach den konstruktiven Anforderungen an den Verschließhebel. In entsprechender Weise können auch Freimachungen, Durchbrüche, Taschen oder dgl. durch einen entsprechenden Zuschnitt der vorgeformten Fasermatten ausgebildet werden.

Das Lagerelement besteht, wie in Fig. 3, aus einer der metallischen Lageraufnahme 424 in dem Grundkörper 410, die aus dessen Ebene auf der dem abgekröpften Auslegerarm 412 entgegengesetzten Seite herausragt, und aus der zweiten metallischen Lageraufnahme 426, die koaxial zur ersten metallischen Lageraufnahme 424 in den abgekröpften Arm 412 eingelassen ist. Beide Lageraufnahmen 424, 426 weisen sowohl axiale als auch radiale Verdreh- bzw. Zugsicherungen auf. Diese können in Form von Kerben, Nuten, umlaufenden Rillen oder entsprechen Vorsprüngen gebildet sein, in die beim Ausgießen der Spritzgussform der flüssige Kunststoff eindringt und somit eine formschlüssige Verbindung mit dem Metallteil eingeht.

An seinem dem Lagerelement gegenüberliegenden Ende des Verschließhebels ist das metallische Aufnahmeelement 428 in den Grundkörper 410 des Verschließhebels eingelassen. Das Aufnahmenelement 428 weist einen Aufnahmeabschnitt 430 für das erste Verschließwerkzeug (hier nicht gezeigt), der aus dem FKV-Werkstoff herausragt, und einen Verankerungsabschnitt auf, der im Wesentlichen in der Ebene des Grundkörpers 410 zwischen dem Unterteil 414 und dem Oberteil 416 eingelassen ist. Hierfür ist eine korrespondierende Freimachung 434 in dem Unterteil 414 und/oder in dem Oberteil 416 vorgesehen. Um die Befestigung des Aufnahmeelements 428 weiter zu verbessern, ist dieses mit durch Befestigungsmittel 436, welche beispielsweise als Bolzen oder Schrauben ausgestaltet sein können, durch den Verankerungsabschnitt quer zur Ebene des Grundkörpers 410 verankert.

Ferner ist auch das Krafteinleitungselement in Form eines metallischen Einlegeteils 438 in eine korrespondierende Freimachung oder Tasche in dem Oberteil 416 und der Deckschicht 420 eingelassen. Zur Stabilisierung und mechanischen Sicherung des metallischen Einlegeteils 438 befindet sich auf der gegenüberliegenden Seite des Grundkörpers 410 eine korrespondierenden Konterplatte 440, die durch das Unterteil 414 des Grundköpers 410 hindurch mit Befestigungsmitteln 442 mit dem Einlegeteil 438 verbunden (beispielsweise verschraubt) ist und somit eine formschlüssige Verbindung mit dem FKV-Grundkörper 410 eingeht.

In sämtlichen Funktionselemente, wie dem Lagerelement, Aufnahmeelement und Krafteinleitungselement, können bereits alle Passungen, Bohrungen, Gewinde, Kurven und dergleichen vorgefertigt sein. Durch das passgenaue Einlegen der Funktionselemente in das Formwerkzeug werden die Maßtoleranzen zwischen den einzelnen Funktionselemente und somit zwischen den Maßpunkten innerhalb der vorgeschriebenen Toleranzen eingehalten.

## Patentansprüche

1. Clipmaschine mit wenigstens einem Verschließhebel (18, 120), der ein eine Schwenkachse (122) definierendes Lagerelement, ein Aufnahmeelement (428) für wenigstens ein erstes Verschließwerkzeug (124) und ein Krafteinleitungselement (438) zur Verbindung mit einem Antriebselement (130) aufweist, wobei der Verschließhebel (118, 120) zwischen einer Öffnungsstellung und einer Schließstellung schwenkbar gelagert ist, in welcher Schließstellung das erste Verschließwerkzeug (124) zum Verschließen eines Clips mit einem zweiten Verschließwerkzeug (126) in Eingriff bringbar ist,
**dadurch gekennzeichnet, dass** der Verschließhebel (118, 120) zumindest teilweise aus einem Faser-Kunststoff-Verbund (FKV) gefertigt ist und einen im Wesentlichen ebenen Grundkörper (410) aus dem Faser-Kunststoff-Verbund aufweist, wobei das Lagerelement wenigstens eine erste metallische Lageraufnahme (424) aufweist, die in den Grundkörper (410) des Verschließhebels (118, 120) eingelassen ist, der verschließhebel (118, 120) einen abgekröpften Auslegerarm (412) aus dem Faser-Kunststoff-Verbund aufweist, der an einem Ende mit dem Grundkörper (410) verbunden ist, und wobei der Grundkörper (410) und der mit ihm verbundene abgekröpfte Auslegerarm (412) aus einem vorgeformten, schichtweise aufgebauten Fasermatten-Unterteil (414), einem vorgeformten, schichtweise aufgebauten Fasermatten-Oberteil (416) und einem vorgeformten, schichtweise aufgebauten Fasermatten-Mittelteil (418) schichtweise in der Weise zusammen gesetzt sind, dass der Grundkörper (410) einerseits schichtweise aus dem Unterteil (414) und einem unteren Abschnitt des Oberteils (416) und andererseits schichtweise aus dem Unterteil (414) und einem unteren Abschnitt des Mittelteils (418) und der Auslegerarm (412) schichtweise aus einem oberen Abschnitt des Mittelteils (418) und einem oberen Abschnitt des Oberteils (416) aufgebaut sind.

2. Clipmaschine nach Anspruch 1,
**dadurch gekennzeichnet, dass** das Lagerelement wenigstens eine zweite metallische Lageraufnahme (426) aufweist, die koaxial zur ersten metallischen Lageraufnahme (424) in den abgekröpften Auslegerarm (412) eingelassen ist.

3. Clipmaschine nach Anspruch 1 oder 2,
**dadurch gekennzeichnet, dass** der Grundkörper (410) und/oder der Auslegerarm (412) Freimachungen aufweisen.

4. Clipmaschine nach einem der vorstehenden Ansprüche,
**dadurch gekennzeichnet, dass** das Krafteinteitungselement in Form eines metallischen Einlegeteils (438) in den Grundkörper (410) eingelassen ist.

5. Clipmaschine nach einem der vorstehenden Ansprüche,
**dadurch gekennzeichnet, dass** der Faser-Kunststoffverbund ein kohlefaserverstärkter Kunststoff (CFK) ist.

## Claims

1. Clip machine comprising at least one closing lever(118, 120) having a bearing element defining a pivot axis (122), reception element (428) for at least a first closing tool (124) and a force application element (438) for connecting to a drive element (130), wherein the closing lever (118, 120) is pivotably supported between an opening position and a closing position, in which closing position the first closing tool (124) is engageable with a second closing tool (126) to close a clip,
**characterized in that** the closing lever (118, 120) is at least partially made of a fiber-plastic compound (FKV) and comprises a substantially flat base body (410) made of the fiber-plastic compound, wherein the bearing element comprises at least a first metallic bearing seat (424) which is embedded in the base body (410) of the closing lever (188, 120),
the closing lever (118, 120) comprises a cranked cantilever arm (412) made of the fiber-plastic compound and connected at one end to the base body (410), and
wherein the base body (410) and the thereto connected cranked cantilever arm (412) are composed in layers of a pre-formed fiber mat base portion (414) constructed in layers, a pre-formed fiber mat top portion (416) constructed in layers, and a pre-formed fiber mat middle portion (418) constructed in layers, such that the base body (410) is in layers constructed of the base portion (414) and a lower section of the top portion (416) on the one hand and is in layers constructed of the base portion (414) and a lower section of the middle portion (418) on the other hand, and that the cantilever arm (412) is in layers constructed of an upper section of the middle portion (418) and an upper section of the top portion (416).

2. Clip machine according to claim 1,
**characterized in that** the bearing element comprises at least one second metallic bearing seat (426) which is embedded in the cranked cantilever arm (412) coaxially with the first metallic bearing seat (424).

3. Clip machine according to claim 1 or 2,
**characterized in that** the base body (410) and/or the cantilever arm (412) have exposures.

4. Clip machine according to one of the preceding claims,
**characterized in that** the force application element is embedded in the base body (410) in the form of a metallic insert (438).

5. Clip machine according to one of the preceding claims,
**characterized in that** the fiber-plastic compound is a carbon fiber reinforced plastic (CFK).

## Revendications

1. Machine de clipsage comprenant au moins un levier de fermeture (118, 120) qui présente un élément formant palier définissant un axe de pivotement (122), un élément de réception (428) pour au moins un premier outil de fermeture (124) ainsi qu'un élément d'application de force (438) de liaison à un élément d'entraînement (130), ledit levier de fermeture (118, 120) étant logé à pivotement entre une position d'ouverture et une position de fermeture, dans laquelle position de fermeture ledit premier outil de fermeture (124) peut être mis en prise avec un second outil de fermeture (126) pour fermer un clip,
**caractérisée par le fait que** ledit levier de fermeture (118, 120) est réalisé au moins en partie à partir d'un plastique renforcé de fibres (PRF) et présente un corps de base (410) pour l'essentiel plan fait dudit plastique renforcé de fibres, ledit élément formant palier présentant au moins un premier logement d'appui métallique (424) qui est encastré dans ledit corps de base (410) du levier de fermeture (118, 120), ledit levier de fermeture (118, 120) comprenant un bras coudé en porte-à-faux (412) fait dudit plastique renforcé de fibres qui est relié, à une extrémité, audit corps de base (410), et ledit corps de base (410) et ledit bras coudé en porte-à-faux (412) qui est relié à celui-ci étant composés par couches d'une partie inférieure préformée stratifiée en nattes de fibres (414), d'une partie supérieure préformée stratifiée en nattes de fibres (416) et d'une partie intermédiaire préformée stratifiée en nattes de fibres (418), de telle manière que ledit corps de base (410) soit composé par couches, d'une part, de ladite partie inférieure (414) et d'une portion inférieure de ladite partie supérieure (416) et, d'autre part, de ladite partie inférieure (414) et d'une portion inférieure de ladite partie intermédiaire (418) et que ledit bras en porte-à-faux (412) soit composé par couches d'une portion supérieure de ladite partie intermédiaire (418) et d'une portion supérieure de ladite partie supérieure (416).

2. Machine de clipsage selon la revendication 1, **caractérisée par le fait que** ledit élément formant palier comprend au moins un second logement d'appui métallique (426) qui est encastré de façon coaxiale au premier logement d'appui métallique (424) dans ledit bras coudé en porte-à-faux (412).

3. Machine de clipsage selon la revendication 1 ou 2, **caractérisée par le fait que** ledit corps de base (410) et/ou ledit bras en porte-à-faux (412) présentent des évidements.

4. Machine de clipsage selon l'une quelconque des revendications précédentes, **caractérisée par le fait que** ledit élément d'application de force est encastré sous forme d'une pièce d'insertion métallique (438) dans ledit corps de base (410).

5. Machine de clipsage selon l'une quelconque des revendications précédentes, **caractérisée par le fait que** ledit plastique renforcé de fibres est un plastique renforcé de fibres de carbone (PRFC).
